# EUROPÄISCHE PATENTSCHRIFT

(11) **EP 2 574 716 B1**
(45) Veröffentlichungstag und Bekanntmachung des Hinweises auf die Patenterteilung: **09.03.2016**
(21) Anmeldenummer: 12186905.1
(22) Anmeldetag: 01.10.2012
(51) Int. Cl.: E06B 7/02, E05B 65/08

(54) **Schiebetür oder -fenster mit einer Lüftungsvorrichtung und Arbeitsverfahren**
Sliding door or window with a ventilation unit and mode of operation
Porte ou fenêtre coulissante avec un dispositif d'aération et procédé de travail

(30) Priorität: 01.10.2011 DE 102011054130
(43) Veröffentlichungstag der Anmeldung: 03.04.2013
(73) Patentinhaber: Hautau GmbH, 31691 Helpsen (DE)
(72) Erfinder: MUEGGE, Dirk, 31688 Nienstaedt (DE)
(74) Vertreter: Dantz, Jan Henning

(56) Entgegenhaltungen:
- EP-A2- 2 025 856
- GB-A- 2 172 650

## Beschreibung

Die Erfindung betrifft eine Schiebetür oder ein Schiebefenster mit einem Schiebeflügel und einem Festrahmen mit einem aufrecht ausgerichteten Rahmenschenkel, an welchem der Schiebeflügel in seiner Schließstellung anliegt, wobei eine Lüftungsvorrichtung ein Lüftungsprofil aufweist.

Eine Lüftungsvorrichtung für Schiebetüren ist aus der EP-A 2 025 856 (GU) bekannt und wird hauptsächlich in Gebäuden zum Austritt auf Balkone oder Terrassen verwendet. Dabei soll eine Lüftungsvorrichtung bereitgestellt werden, die bei geschlossener Schiebetür nicht ins Auge fällt und bei der keine besonderen Maßnahmen am Mauerwerk erforderlich sind. GB 2 172 650 (Josiah Parks) zeigt zwei Treibschienen eines "Fastening Mechanism", die praktisch in einer Ebene gelegen sind und von einem Bolzen geführt werden (Bezugszeichen 3,11). Beide Treibschienen 3 definieren eine Ebene, von der ein Riegelstück (dort 6) ausgeht. Diese "Series of headed studs" verlängert den Kontaktbereich, hat aber keine Lüftungs-Funktion, vgl. dort Seite 1, Zeilen 55 bis 64.

In EP'856 (GU) wird die Schiebetür mittels eines teleskopartig verstellbaren Elements am Festrahmen in eine bezüglich des Rahmenschenkels verschobene, verriegelbare Lüftungsstellung gebracht. Der Rahmenschenkel hat ein in Verschieberichtung der Schiebetür ein Stück weit ausziehbares, das teleskopartig verstellbare Element bildendes Lüftungsprofil, und das Lüftungsprofil kann quer zu dessen Verschieberichtung von Luft durchströmt werden.

Das Lüftungsprofil ist also am Rahmenschenkel verschieblich gelagert, wobei das Lüftungsprofil entweder in den Festrahmenschenkel integriert oder auf den Festrahmenschenkel aufgesetzt ist. Die Verschieberichtung in die Lüftungsstellung entspricht dabei der Öffnungsrichtung der Schiebetür. Befindet sich das Lüftungsprofil in seiner teleskopisch eingeschobenen Stellung, wird es nicht von Luft durchströmt. Das Lüftungsprofil ist vollständig vom Festrahmen-Schenkel aufgenommen (vollständig von diesem verdeckt). Aufgrund des teleskopartigen Aufbaus wird ein großer Bauraum im oder am Festrahmen benötigt.

Der Erfindung liegt die Aufgabe zugrunde für eine Schiebetür oder ein Schiebefenster eine in ihrer Bauart und auch in der Verbauung am Schiebeflügel einfache und platzsparende Lüftungsvorrichtungen bereitzustellen, die sich beim Betätigen des Schiebeflügels ohne weitere Betätigungsgriffe in Funktion setzen lässt. Ferner soll ein Beschlag sowie eine Schiebetür oder ein Schiebefenster zur Verfügung gestellt werden, wobei die Lüftungsvorrichtung eingesetzt wird.

Diese Aufgabe wird mit einer Schiebetür oder einem Schiebefenster mit den Merkmalen des Anspruches 1 sowie einem Verfahren mit den Merkmalen des Anspruches 10 gelöst.

Die erfindungsgemäße Lüftungsvorrichtung ist für eine Schiebetür oder ein Schiebefenster mit einem Schiebeflügel angepasst und vorgesehen, der mit einem Festrahmen über einen aufrecht (sinngemäß im Wesentlichen vertikal) ausgerichteten Rahmenschenkel zusammenwirkt. An dem Schenkel liegt der Schiebeflügel in seiner Schließstellung an. Ein Lüftungsprofil ist vorgesehen, welches so ausgebildet ist, dass es in einer Lüftungsstellung des Schiebeflügels einen Zwischenraum zwischen dem Schiebeflügel und dem Festrahmen (seinem aufrechten Holm) schließt und in der Schließstellung des Schiebeflügels in den Festrahmen eingeführt wird. Das Profil ist mit dem Schiebeflügel verbindbar und mit diesem bewegbar, wobei die Lüftungsvorrichtung zumindest einen Riegelzapfen aufweist, der zum Verriegeln des Schiebeflügels mit dem Festrahmen in der Lüftungsstellung sowie in der Schließstellung des Schiebeflügels ausgebildet, angepasst und geeignet ist.

Bei der Erfindung ist es möglich, dass beim Schließen des Schiebeflügels das Lüftungsprofil in eine Nut im Festrahmen einfährt und damit im geschlossenen Zustand des Schiebeflügels nicht sichtbar ist.

Beim Betätigen des Schiebeflügels in die Öffnungsrichtung wird das Lüftungsprofil wieder aus der Nut des Festrahmens herausgefahren, ohne dass zusätzliche Maßnahmen erforderlich wären.

Es sind also keine zusätzlichen Maßnahmen erforderlich, das Lüftungsprofil beim Öffnen und Schließen des Schiebeflügels aufwärts bzw. abwärts zu bewegen, um damit eine Verriegelung der Schiebeflügel-Treibschiene mit zugehörigen Verriegelungselementen an dem Festrahmen zu erreichen.

Die Erfindung bietet ein schmal bauendes und damit platzsparendes Lüftungsprofil. Es hat den Vorteil, dass die Verminderung des Festrahmen-Querschnitts durch den - für das einfahrende Lüftungsprofil erforderlichen - Platz kleiner gehalten werden kann als bei EP-A 2 025 856.

Bei einer vorteilhaften Ausgestaltung der Lüftungsvorrichtung, bei der an dem Schiebeflügel eine Schiebeflügel-Treibschiene zum Verriegeln und Entriegeln des Schiebeflügels vorgesehen ist, hat das Lüftungsprofil eine Lüftungsprofil-Treibschiene, die so ausgeführt ist, dass sie mit der Schiebeflügel-Treibschiene zu verschrauben ist.

Wenn bei der beanspruchten Lüftungsvorrichtung das Lüftungsprofil als eigenständiges Lüftungsprofil ausgeführt ist und eine Lüftungsprofil-Treibschiene aufweist, die mit der Schiebeflügel-Treibschiene verschraubt ist, kann die Lüftungsvorrichtung auch als Nachrüstprodukt eingesetzt werden. Das Lüftungsprofil ist dazu auf das vorhandene Bauteil (die Schiebeflügel-Treibschiene) aufzusetzen.

Eine weitere vorteilhafte Ausgestaltung ist dadurch gekennzeichnet, dass die Lüftungsprofil-Treibschiene zum Verriegeln des Schiebeflügels in der Lüftungsstellung im vorderen Bereich des Lüftungsprofils angeordnet ist. Es wird damit erreicht, dass die Lüftungsvorrichtung sowohl in der Schließstellung des Schiebeflügels als auch in der Lüftungsstellung des Schiebeflügels ohne weitere Bauteile sicher verriegelt werden kann, indem die Schiebeflügel-Treibschiene bzw. die Lüftungsprofil-Treibschiene hinter entsprechende Verriegelungsansätze der Riegelzapfen greift.

In einer weiteren vorteilhaften Ausgestaltung haben der oder die Riegelzapfen eine solche Länge, dass sie mit einer am Festrahmen zur Aufnahme des Lüftungsprofils in der Schließstellung des Schiebeflügels vorgesehenen (vertikalen) Festrahmennut bündig sind. Dadurch, dass die Riegelzapfen mit der Festrahmennut bündig ausgeführt sind, wird vorteilhaft erreicht, dass die/der Riegelzapfen bei geöffnetem Schiebeflügel nicht störend in Erscheinung treten/tritt.

Außerdem wird eine Beschädigung des oder der Riegelzapfen(s) vermieden, die auftreten könnte, wenn Riegelzapfen über den Festrahmen hinaus vorstehen würden.

In einer weiteren vorteilhaften Ausgestaltung haben zumindest zwei Riegelzapfen unterschiedliche Längen und damit weisen Verriegelungsansätze an den Riegelzapfen verschiedene Abstände zu den Montagestellen an dem Festrahmen auf. Einer oder mehrere (kürzere) Riegelzapfen sind zum Verriegeln des Schiebeflügels mit dem Festrahmen in der Schließstellung des Schiebeflügels und einer oder mehrere (längere) Riegelzapfen sind zum Verriegeln des Schiebeflügels mit dem Festrahmen in der Lüftungsstellung des Schiebeflügels angepasst. Indem die Riegelzapfen verschiedene Längen haben, erreicht die eine Gruppe von Riegelzapfen das Verriegeln des Schiebeflügels in der Schließstellung (Verriegelung zwischen der Schiebeflügel-Treibschiene und Verriegelungsansatz des Riegelzapfens) bzw. erreicht die andere Gruppe eine Verriegelung des Schiebeflügels in der Lüftungsstellung (Verriegelung der Lüftungs-Treibschiene mit dem Verriegelungsansatz des Riegelzapfens). Eine "Gruppe" ist insoweit auch ein einziger Riegelzapfen.

In einer weiteren vorteilhaften Ausgestaltung haben zumindest zwei Riegelzapfen die gleiche Länge, jedoch je zwei Riegelansätze, wobei die Riegelzapfen sowohl zum Verriegeln des Schiebeflügels mit dem Festrahmen in der Schließstellung des Schiebeflügels als auch zum Verriegeln des Schiebeflügels mit dem Festrahmen in der Lüftungsstellung des Schiebeflügels angepasst sind. Dies hat den Vorteil, dass nur eine Art von Riegelzapfen benötigt wird, um sowohl die Verriegelung des Schiebeflügels in der Schließstellung als auch in der Lüftungsstellung zu erreichen. Der Abstand des einen, inneren Riegelansatzes nahe bei dem Boden der Festrahmennut ist so bemessen, dass bei einer Verriegelung der Lüftungsprofil-Treibschiene hinter diesem Riegelansatz der Schiebeflügel in der Schließstellung fixiert ist. Der äußere Riegelansatz hat von dem Boden der Festrahmennut einen solchen Abstand, dass der Schiebeflügel in der Lüftungsstellung fixiert ist, wenn die Lüftungs-Treibschiene den äußeren Riegelzapfenansatz hintergreift.

Vorzugsweise wird auch einen Beschlag für einen Schiebeflügel einer Schiebetür oder eines Schiebefensters vorgesehen. Der Beschlag hat eine Antriebsvorrichtung und eine Schiebeflügel-Treibschiene sowie eine Lüftungsvorrichtung.

Die Lüftungsvorrichtung ist langgestreckt, wobei die Höhe des Schiebeflügels die Länge in vertikaler Richtung vorgibt.

Ausführungsbeispiele der Erfindung werden nun anhand der Zeichnungen beschrieben.
Fig. 1 zeigt einen Abschnitt des Schiebeflügelrahmens, wobei sich der Schiebeflügel 2 in der Schließstellung befindet.
Fig. 2 zeigt den Abschnitt des Schiebeflügelrahmens, wobei sich der Schiebeflügel 2 in der geöffneten Stellung befindet.
Fig. 3 zeigt eine Explosionsdarstellung eines U-Profils 5 für den Schiebeflügel und eines Lüftungsprofils 6 mit den Verbindungs- und Abstands-Haltestücken 12 (als Befestigungsmittel) zwischen diesen Bauteilen.
Fig. 4a zeigt eine Detailansicht des Schiebeflügelrahmens und des Festrahmens im horizontalen Schnitt, wobei der Schiebeflügel 2 in seiner Schließstellung fixiert ist.
Fig. 4b zeigt den Schiebeflügel und den Festrahmen im horizontalen Schnitt, wobei der Schiebeflügel sich in einer Lüftungsstellung befindet (Spaltbreite L).
Fig. 4c zeigt den Schiebeflügel und den Festrahmen im Schnitt, wobei der Schiebeflügel 2 zum weiteren Öffnen desselben völlig freigegeben ist. Die Fahrtrichtung ist S zum Öffnen.
Fig. 5a zeigt eine alternative Detailansicht des Schiebeflügelrahmens und des Festrahmens im Schnitt, wobei der Schiebeflügel in seiner Schließstellung fixiert ist.
Fig. 5b zeigt den Schiebeflügel und den Festrahmen im Schnitt, wobei der Schiebeflügel sich in der Lüftungsstellung befindet.
Fig. 5c zeigt den Schiebeflügel und den Festrahmen im Schnitt, wobei der Schiebeflügel zum weiteren Öffnen S desselben völlig freigegeben ist.
Fig. 6a und 6b zeigen den Schiebeflügel und den Festrahmen in zwei Stellungen, Schließstellung und Lüftungsstellung, wobei das Lüftungsprofil 6 am vertikalen Holm des Schiebeflügels angeordnet ist (und relativ zum vertikalen Schenkel des Festrahmens verfahrbar ist).

Figur 1 zeigt einen Schiebeflügel 2 mit einem Schiebeflügelrahmen 3, an dem eine Schiebeflügel-Treibschiene 4 in einem U-Profil 5 des Schiebeflügelrahmens 3, ein Lüftungsprofil 6 und eine Rosette 8 einer Antriebseinrichtung 9 (Figuren 3, 4 und 5) mit einem Griff 10 angeordnet sind. Der Festrahmen ist 1, sein vorderer vertikaler Holm ist 1a, vgl. Figuren 6. Der Flügelrahmen 3 hat einen aufrechten vertikalen Holm 3a. An ihm ist die Lüftungsvorrichtung anzuordnen.

Die Lüftungsvorrichtung hat ein vertikales Lüftungsprofil 6, das mit einer Vielzahl von Lüftungsöffnungen, z.B. vielen parallel verlaufenden Lüftungsschlitzen versehen ist. An sich kann auch das U-Profil 5 und die darin geführte Schiebeflügel-Treibschiene 4 der Lüftungsvorrichtung funktionell zugeordnet werden, nur dann nicht, wenn das Lüftungsprofil ein Nachrüstbauteil ist. Es verwendet dann die schon am Schiebeflügel vorhandenen Bauteile 5/4 mit.

Das Lüftungsprofil 6 der Lüftungsvorrichtung ist als separates Bauteil ausgebildet und hat eine Lüftungsprofil-Treibschiene 7, die mit der Schiebeflügel-Treibschiene 4 über angeschraubte 12' Stehbolzen 12 (im Sinne von Abstandshaltern) verschraubt ist. Beide Treibschienen 4/7 sind gemeinsam in Längsrichtung verschiebbar. Jede ist in dem ihr zugewiesenen Profil geführt, Treibschiene 4 dem U-Profil 5 des bewegbaren Flügels, Treibschiene 7 dem Lüftungsprofil 6.

Die Profile 6/5 werden durch Schrauben 11 miteinander verbunden. Diese greifen durch Schrauböffnungen 11a, 11b. Diese sind paarweise benachbart zu Öffnungen 16, 16a für Riegelzapfen.

In den Profilen sind korrespondierende Längsschlitze 6a, 5a (oder 6b, 5b) vorgesehen, entlang denen die Stehbolzen 12 (mit ihrer Verschraubung 12') bewegbar sind, während die über diese Bolzen bewegungs-gekoppelten Treibschienen 4,7 sich in Längsrichtung bewegen (gesteuert vom Antrieb 9).

Das Lüftungsprofil 6 hat als seitliche Lüftungsöffnungen z.B. Lüftungsschlitze 14, die sich parallel und horizontal an den Seitenstegen des Lüftungsprofils 6 erstrecken und bei geöffneter Lüftungsvorrichtung einen Luftaustausch zwischen Außenseite und Innenseite des Schiebeflügels (und des Fensters) zulassen.

In Figur 1 ist eine Öffnung 16 gezeigt, durch die ein Riegelzapfen 18 hindurchgreift, der an einem Boden 30 einer Festrahmennut 20 (vgl. dazu die Figuren 4) zu befestigen ist. Bei der in Figur 1 gezeigten (nahezu) Schließstellung des Schiebeflügels hintergreift die Treibschiene 4 am Schiebeflügel einen Riegelansatz (einen 18a oder einen von zwei Ansätzen 18a, 18b) des Riegelzapfens 18. Die zwei Ansätze können auch so Verwendung finden, wie das mit den Figuren 5 erläutert ist, einen für das Hintergreifen einer Aussparung der Flügel Treibschiene 4 und einer für das Hintergreifen der Lüftungsprofil-Treibschiene 7.

Figur 2 zeigt das Ausführungsbeispiel von Figur 1 in der geöffneten (ganz freigegebenen) Stellung des Schiebeflügels, wobei der Riegelzapfen 18 aus der Öffnung 16 herausgekommen ist, nachdem der Schiebeflügel aus der Lüftungsstellung in die "geöffnete Stellung" bewegt worden ist, was an der Stellung des Handgriffs 10 zu erkennen ist (die Schrauben 11 sind vorhanden, aber nicht dargestellt).

Figur 3 zeigt eine Explosionsdarstellung des U-Profils 5 und des Lüftungsprofils 6, wobei die Treibschienen 4,7 über die Stehbolzen 12 miteinander zu verbinden sind. Damit ist sichergestellt, dass bei einer Bewegung der Schiebeflügel-Treibschiene 4 durch die Antriebsvorrichtung 9 die Lüftungsprofil-Treibschiene 7 mitgenommen wird, geführt in dem Lüftungsprofil 6 (an dessen vorderem, zum Blendrahmen weisenden Boden).

Der dauerhaft gehaltene Abstand der Treibschienen 4/5 entspricht in etwa der Höhe der langen Schenkel des Lüftungsprofils 6. Er ist jedenfalls größer als die Schenkel des U-Profils 5.

Die Figuren 4a bis 4c zeigen jeweils Schnitte durch den Festrahmen 22 mit einem Festrahmenschenkel 23 (entspricht 1a), in dem eine Festrahmennut 20 vorgesehen ist, und den Schiebeflügelrahmen 3 mit der Rosette 8 und dem Handgriff 10 (letzteres in Draufsicht). Figur 4A zeigt die Position des Festrahmens 22 in Bezug auf den Schiebeflügelrahmen 3 in der Position, bei der die Treibschiene 7 an dem Lüftungsprofil 6 hinter einen Riegelansatz 26 eines Riegelzapfens 28 greift (entspricht 18).

Einer oder mehrere (kurze) Riegelzapfen 28 sind jeweils am Boden 30 der Festrahmennut 20 befestigt und haben bei dem Ausführungsbeispiel der Figuren 4a bis 4c nur jeweils einen Riegelansatz 26, der in einem solchen Abstand von dem Boden 30 der Festrahmennut 20 angeordnet ist, dass, wie in Figur 4a gezeigt ist, der Schiebeflügel in der Schließstellung ist, wenn die Treibschiene 7 am Lüftungsprofil 6 hinter den Riegelansatz 26 des Riegelzapfens 28 greift. Ein Rand eines Fensters liegt dann nahe dem Rand des vertikalen Holms 1a des Festrahmens.

Bei dem Ausführungsbeispiel gemäß den Figuren 4 ist auch eine zweite Sorte von längeren Riegelzapfen 32 mit Riegelansätzen 34 vorgesehen (gestrichelt dargestellt), wobei die weiter außenliegenden Riegelansätze 34 einen solchen Abstand zu dem Boden 30 der Festrahmennut 20 haben, dass, wie in Figur 4b gezeigt, der Schiebeflügelrahmen 3 in einer Stellung arretiert wird, bei der das Lüftungsprofil 6 zwischen dem Festrahmen 22 und dem Schiebeflügelrahmen 3 liegt und somit einen Luftaustausch durch die Lüftungsöffnungen 14 ermöglicht, wenn die Lüftungsprofil-Treibschiene 7 den Riegelansatz 34 des Riegelzapfens 32 hintergreift.

Obwohl in dem Ausführungsbeispiel der Figuren 4 zwei unterschiedlich lange Riegelzapfen 28 und 32 gezeigt sind, können auch einheitliche Riegelzapfen verwendet werden, bei denen die Riegelansätze 26 und 34 an einem Riegelzapfen vereinigt sind.

Die Figuren 5a bis 5c zeigen ein weiteres Ausführungsbeispiel, wobei einheitliche Riegelzapfen 36 mit jeweils zwei Riegelansätzen 38, 40 an demselben Riegelzapfen vorgesehen sind.

Wie in Figur 5a gezeigt ist, hat der Riegelansatz 40 einen solchen Abstand von dem Boden 30 der Festrahmennut 20, dass der Schiebeflügelrahmen 3 sich in der Schließstellung befindet, wenn die Treibschiene 4 (des U-Profils) den Rastansatz 40 hintergreift. Wie in Figur 5b gezeigt ist, ist der Schiebeflügelrahmen 3 in der Lüftungsstellung, wenn die Treibschiene 7 an dem Lüftungsprofil 6 den weiter innen liegenden Rastansatz 38 des Riegelzapfens 36 hintergreift. Dazu ist der Abstand zwischen dem Rastansatz 38 und dem Boden 30 der Festrahmennut 20 entsprechend dimensioniert.

Figur 5c zeigt wiederum den Zustand, bei dem der Festrahmen 20 und der Schiebeflügelrahmen 3 völlig voneinander getrennt sind, wobei das Lüftungsprofil 6 aus dem Schiebeflügelrahmen 3 vorsteht und der Zapfen 36 geringfügig über die Festrahmennut 20 hinausragt.

Obwohl bei dem Ausführungsbeispiel der Figuren 5 einheitliche Zapfen mit je zwei Riegelansätzen gezeigt sind, können auch, wie in dem Beispiel der Figuren 4, zwei verschiedene Arten von Riegelzapfen verwendet werden, wobei die eine Riegelzapfenart die Ansätze 38 umfasst, dagegen die andere Riegelzapfenart die Ansätze 40 umfasst.

## Patentansprüche

1. Schiebetür oder Schiebefenster mit einem Schiebeflügel (2) und einem Festrahmen (22), wobei der Schiebeflügel (2) mit einem aufrecht ausgerichteten Festrahmenschenkel (23) zusammenwirkt, an welchem der Schiebeflügel (2) in seiner Schließstellung anliegt, wobei eine Lüftungsvorrichtung ein Lüftungsprofil (6) aufweist, welches Lüftungsprofil (6) so aufgebaut und ausgebildet ist,
- in einer Lüftungsstellung des Schiebeflügels (2) einen Zwischenraum zwischen dem Schiebeflügel (2) und dem Festrahmen (22) zu schließen und in der Schließstellung des Schiebeflügels (2) in den Festrahmen (22) einführbar ist;
- mit dem Schiebeflügel (2) verbunden ist und mit diesem bewegbar ist;
wobei die Lüftungsvorrichtung zumindest einen Riegelzapfen (18; 28; 32; 36) aufweist, angepasst und geeignet zum Verriegeln des Schiebeflügels (2) mit dem Festrahmen (22) in der Lüftungsstellung sowie in der Schließstellung des Schiebeflügels (2).

2. Schiebetür oder Schiebefenster nach Anspruch 1, mit einer Schiebeflügel-Treibschiene (4) für den Schiebeflügel (2) zum Verriegeln und Entriegeln des Schiebeflügels (2), wobei das Lüftungsprofil (6) eine Lüftungsprofil-Treibschiene (7) aufweist, die mit der Schiebeflügel-Treibschiene (4) unter Einhaltung eines Abstands verschraubbar ist (12).

3. Schiebetür oder Schiebefenster nach Anspruch 2, wobei die Lüftungsprofil-Treibschiene (7) zum Verriegeln des Schiebeflügels (2) in der Lüftungsstellung im vorderen Bereich des Lüftungsprofils (6) angeordnet ist.

4. Schiebetür oder Schiebefenster nach Anspruch 1, wobei der zumindest eine Riegelzapfen (18; 28; 32; 36) eine solche Länge aufweist, um mit einer am Festrahmen (22;23) zur Aufnahme des Lüftungsprofils (6) in der Schließstellung des Schiebeflügels (2) vorgesehenen Festrahmennut (20) bündig zu sein oder abzuschließen.

5. Schiebetür oder Schiebefenster nach Anspruch 1, wobei zumindest zwei Riegelzapfen (28; 32) eine unterschiedliche Länge haben, damit Verriegelungsansätze (26; 34) an den Riegelzapfen (28; 32) verschiedene Abstände zu Montagestellen an einem Boden (30) der Festrahmennut (20) haben können, insbesondere zumindest ein Riegelzapfen (28) zum Verriegeln des Schiebeflügels (2) mit dem Festrahmen (22) in der Schließstellung des Schiebeflügels (2) und zumindest ein Riegelzapfen (32) zum Verriegeln des Schiebeflügels (2) mit dem Festrahmen (22) in der Lüftungsstellung des Schiebeflügels (2) angepasst ist.

6. Schiebetür oder Schiebefenster nach Anspruch 1, wobei zumindest zwei Riegelzapfen (36) die gleiche Länge, jedoch je zwei Riegelansätze (38, 40) aufweisen, und die Riegelzapfen (36) sowohl zum Verriegeln des Schiebeflügels (2) mit dem Festrahmen (22) in der Schließstellung des Schiebeflügels (2) als auch zum Verriegeln des Schiebeflügels (2) mit dem Festrahmen (22) in der Lüftungsstellung des Schiebeflügels (2) angepasst sind.

7. Schiebetür oder Schiebefenster nach einem der Ansprüche 1 bis 6, wobei der Schiebeflügel (2) einen Beschlag aufweist, der eine Antriebsvorrichtung (9) für eine Schiebeflügel-Treibschiene (4) der Lüftungsvorrichtung aufweist.

8. Schiebetür oder Schiebefenster nach einem der vorhergehenden Ansprüche , wobei die langgestreckte Lüftungsvorrichtung ein Lüftungsprofil (6) und ein U-Profil (5) für den Schiebeflügel sowie zwei beabstandet - oder auf einem definierten Abstand - gehaltene (12) und parallel in den Profilen (5,6) geführte Treibschienen (4,7) aufweist,
- wobei das Lüftungsprofil (6) Lüftungsöffnungen (14) aufweist;
- wobei die Lüftungsvorrichtung zumindest einen Riegelzapfen (18; 28; 32; 36) aufweist, angepasst und geeignet zum Verriegeln mit der einen oder der anderen Treibschiene (4,7) in einer Lüftungsstellung oder einer Schließstellung (der Lüftungsvorrichtung).

9. Schiebetür oder Schiebefenster nach einem der vorhergehenden Ansprüchen, wobei die langgestreckte Lüftungsvorrichtung ein Lüftungsprofil (6) und eine darin geführte Treibschiene (7) aufweist,
- welches Lüftungsprofil (6) seitliche Lüftungsöffnungen (14) aufweist;
- wobei die geführte Treibschiene (7) angepasst ist, über Abstandshalter (12) beabstandet mit einer anderen Treibschiene (4) am Schiebeflügel verbunden zu werden, um gemeinsam in Längsrichtung bewegbar zu sein, und die geführte Treibschiene (7) ebenso angepasst und geeignet ist, mit zumindest einem Riegelzapfen (18; 28; 32; 36) zusammen zu wirken, zum Verriegeln in einer Lüftungsstellungs- oder in einer Schießstellung der Lüftungsvorrichtung.

10. Verfahren für eine Schiebetür oder ein Schiebefenster mit einem Schiebeflügel (2), der mit einem Festrahmen (22) mit einem aufrecht ausgerichteten Festrahmenschenkel (23) zusammenwirkt, an welchem der Schiebeflügel (2) in seiner Schließstellung anliegt, wobei eine Lüftungsvorrichtung ein Lüftungsprofil (6) und zumindest einen Riegelzapfen aufweist,
welches Lüftungsprofil (6)
- in einer Lüftungsstellung des Schiebeflügels einen Zwischenraum zwischen dem Schiebeflügel (2) und dem aufrechten Schenkel (23) des Festrahmens (22) schließt und in der Schließstellung des Schiebeflügels in den aufrechten Schenkel (23) des Festrahmens (22) eingeführt wird;
- mit dem Schiebeflügel (2) verbunden ist und mit diesem Flügel (2) bewegt wird, wobei der Riegelzapfen (18; 28; 32; 36) der Lüftungsvorrichtung den Schiebeflügel (2) mit dem Festrahmen (22) über dessen aufrechten Schenkel (23) in der Lüftungsstellung und auch in der Schließstellung des Schiebeflügels verriegelt.

11. Verfahren nach Anspruch 10, wobei der eine oder mehrere Riegelzapfen (36) die gleiche Länge, jedoch je zwei Riegelansätze (38, 40) aufweisen, und die Riegelzapfen (36) sowohl zum Verriegeln des Schiebeflügels (2) mit dem Festrahmen (22) in der Schließstellung des Schiebeflügels (2) als auch zum Verriegeln des Schiebeflügels (2) mit dem Festrahmen (22) in der Lüftungsstellung des Schiebeflügels (2) angepasst sind.

12. Verfahren nach Anspruch 10, wobei beim Schließen des Schiebeflügels (2) das - am Schiebeflügel gehaltene - Lüftungsprofil (6) in eine Nut (20) im vertikalen Schenkel (23) des Festrahmens (22) einfährt, wodurch das Profil (6) im geschlossenen Zustand des Schiebeflügels nicht sichtbar ist.

## Claims

1. A sliding door or sliding window, comprising a sliding sash (2) and a fixed frame (22), wherein the sliding sash (2) interacts with an upright oriented fixed frame leg (23), on which the sliding sash (2) rests in its closed position, wherein a ventilation apparatus comprises a ventilation profile (6), which ventilation profile is structured and formed in such a way that
- in a ventilation position of the sliding sash (2) it closes an intermediate space between the sliding sash (2) and the fixed frame (22), and can be inserted into the fixed frame (22) in the closed position of the sliding sash (2);
- it is connected to the sliding sash (2) and can be moved therewith, wherein the ventilation apparatus comprises at least one locking pin (18; 28; 32; 36), which is adapted and capable of locking the sliding sash (2) to the fixed frame (22) in the ventilation position and in the closed position of the sliding sash (2).

2. A sliding door or sliding window according to claim 1, comprising a sliding-sash drive rail (4) for the sliding sash (2) for locking and unlocking the sliding sash (2), wherein the ventilation profile (6) comprises a ventilation-profile drive rail (7), which can be screwed together with the sliding-sash drive rail (4) by maintaining a distance.

3. A sliding door or sliding window according to claim 1, wherein the ventilation-profile drive rail (7) is arranged in the front region of the ventilation profile (6) for locking the sliding sash (2) in the ventilation position.

4. A sliding door or sliding window according to claim 1, wherein the at least one locking pin (18; 28; 32; 36) has such a length so as to be flush with or terminate a fixed frame groove (20) provided on the fixed frame (22; 23) for accommodating the ventilation profile (6) in the closed position of the sliding sash (2).

5. A sliding door or sliding window according to claim 1, wherein at least two locking pins (28; 32) have a different length, so that locking lugs (26; 34) on the locking pins (28; 32) can have different distances from mounting positions on a bottom (30) of the fixed frame groove (20), especially at least one locking pin (28) is adapted for locking the sliding sash (2) to the fixed frame (22) in the closed position of the sliding sash (2) and at least one locking pin (32) for locking the sliding sash (2) to the fixed frame (22) in the ventilation position of the sliding sash (2).

6. A sliding door or sliding window according to claim 1, wherein at least two locking pins (36) have the same length, but each comprise two locking lugs (38, 40), and the locking pins (36) are adapted both for locking the sliding sash (2) to the fixed frame (22) in the closed position of the sliding sash (2) and also for locking the sliding sash (2) to the fixed frame (22) in the ventilation position of the sliding sash (2).

7. A sliding door or sliding window according to one of the claims 1 to 6, wherein the sliding sash (2) comprises a fitting which comprises a drive apparatus (9) for a sliding-sash drive rail (4) of the ventilation apparatus.

8. A sliding door or sliding window according to one of the preceding claims,
wherein the elongated ventilation apparatus comprises a ventilation profile (6) and a U-profile (5) for the sliding sash, as well as two drive rails (4, 7) which are held spaced from each other or at a defined distance (12) and are guided parallel in the profiles (5, 6),
- wherein the ventilation profile (6) comprises ventilation openings (14);
- wherein the ventilation apparatus comprises at least one locking pin (18; 28; 32; 36), which are adapted and capable for locking with the one or the other drive rail (4, 7) in a ventilation position or a closed position (of the ventilation apparatus).

9. A sliding door or sliding window according to one of the preceding claims,
wherein the elongated ventilation apparatus comprises a ventilation profile (6) and a drive rail (7) which is guided therein,
- which ventilation profile (6) comprises lateral ventilation openings (14);
- wherein the guided drive rail (7) is adapted to be connected via spacers (12) in a spaced manner to another drive rail (4) on the sliding sash in order to be jointly movable in the longitudinal direction, and the guided drive rail (7) is similarly adapted and capable of interacting with at least one locking pin (18; 28; 32; 36) for locking in a ventilation position or closed position of the ventilation apparatus.

10. A method for a sliding door or a sliding window, comprising a sliding sash (2) which interacts with a fixed frame (22) with an upright oriented fixed frame leg (23), on which the sliding sash (2) rests in its closed position, wherein a ventilation apparatus comprises a ventilation profile (6) and at least one locking pin, which ventilation profile (6)
- in a ventilation position of the sliding sash closes an intermediate space between the sliding sash (2) and the upright leg (23) of the fixed frame (22), and is inserted in the closed position of the sliding sash into the upright leg (23) of the fixed frame (22);
- is connected to the sliding sash (2) and is moved with said sash (2), wherein the locking pin (18; 28; 32; 36) of the ventilation apparatus locks the sliding sash (2) to the fixed frame (22) via its upright leg (23) in the ventilation position and also in the closed position of the sliding sash.

11. A method according to claim 10, wherein the one or several locking pins (36) have the same length, but each comprise two locking lugs (38, 40), and the locking pins (36) are adapted both for locking the sliding sash (2) to the fixed frame (22) in the closed position of the sliding sash (2) and also for locking the sliding sash (2) to the fixed frame (22) in the ventilation position of the sliding sash (2).

12. A method according to claim 10, wherein the ventilation profile (6), which is retained on the sliding sash, travels into a groove (20) in the vertical leg (23) of the fixed frame (22) during closure of the sliding sash (2), as a result of which the profile (6) is not visible in the closed state of the sliding sash.

## Revendications

1. Porte coulissante ou fenêtre coulissante équipée d'un vantail coulissant (2) et d'un châssis dormant (22), le vantail coulissant (2) coopérant avec un montant (23) du châssis dormant orienté verticalement sur lequel il s'applique dans sa position de fermeture, un dispositif d'aération comprenant un profilé d'aération (6) réalisé et monté :
- de façon à fermer dans une position d'aération du vantail coulissant (2) un espace intermédiaire compris entre ce vantail coulissant (2) et le châssis dormant (22) et pouvant être introduit dans le châssis dormant (22) dans la position de fermeture du vantail coulissant (2),
- relié au vantail coulissant (2) et mobile avec celui-ci, le dispositif d'aération comprenant au moins une broche de verrouillage (18, 28, 32, 36) adaptée pour être susceptible de verrouiller le vantail coulissant (2) avec le châssis dormant (22) dans la position d'aération ainsi que dans la position de fermeture du vantail coulissant (2).

2. Porte coulissante ou fenêtre coulissante conforme à la revendication 1, comprenant un rail d'entraînement (4) du vantail coulissant (2) pour permettre de verrouiller et de déverrouiller le vantail coulissant (2), le profilé d'aération (6) comprenant un rail d'entraînement (7) qui peut être vissé avec le rail d'entraînement (4) du vantail coulissant en maintenant un écartement (12).

3. Porte coulissante ou fenêtre coulissante conforme à la revendication 2, dans laquelle pour permettre de verrouiller le vantail coulissant (2) dans la position d'aération le rail d'entraînement (7) du profilé d'aération est monté, dans la zone avant du profilé d'aération (6).

4. Porte coulissante ou fenêtre coulissante conforme à la revendication 1, dans laquelle la broche de verrouillage (18, 28, 32, 36) a une longueur lui permettant d'être ou bord à bord de fermer une rainure (20) prévue sur le châssis dormant (22, 23) pour permettre la réception du profilé d'aération (6) dans la position de fermeture du vantail coulissant (2).

5. Porte coulissante ou fenêtre coulissante conforme à la revendication 1, dans laquelle au moins deux broches de verrouillage (28, 32) ont une longueur différente de sorte que des pattes de verrouillage (26, 34) situées sur les broches de verrouillage (28, 32) puissent être à différentes distances d'emplacements de montage au fond (30) de la rainure du châssis dormant (20), en particulier au moins une broche de verrouillage (28) est adaptée pour permettre de bloquer le vantail coulissant (2) avec le châssis dormant (22) dans la position de fermeture de ce vantail coulissant (2) et au moins une broche de verrouillage (32) est adaptée pour permettre de bloquer le vantail coulissant (2) avec le châssis dormant (22) dans la position d'aération de ce vantail coulissant (2).

6. Porte coulissante ou fenêtre coulissante conforme à la revendication 1, dans laquelle au moins deux broches de verrouillage (36) ont la même longueur, mais comportent cependant chacune deux pattes de verrouillage (38, 40) et les broches de verrouillage (36) sont adaptés aussi bien pour bloquer le vantail coulissant (2) avec le châssis dormant (22) dans la position de fermeture de ce vantail coulissant (2) et également pour bloquer le vantail coulissant (2) avec le châssis dormant (22) dans la position d'aération de ce vantail coulissant (2).

7. Porte coulissante ou fenêtre coulissante conforme à l'une des revendications 1 à 6, dans laquelle le vantail coulissant (2) comporte une garniture qui comporte un dispositif d'entraînement (9) pour un rail d'entraînement (4) du vantail coulissant du dispositif d'aération.

8. Porte coulissante ou fenêtre coulissante conforme à l'une des revendications précédentes, dans laquelle le dispositif d'aération qui s'étend longitudinalement comporte un profilé d'aération (6) et un profilé en U (5) pour le vantail coulissant ainsi que deux rails d'entraînement (4, 7) situés à distance ou maintenus à une distance définie (12) et s'étendant parallèlement dans les profilés (5, 6),
le profilé d'aération (6) comprend des ouvertures d'aération (14) le dispositif d'aération comporte au moins une broche de verrouillage (18, 28, 32, 36) adaptée et apte à assurer un blocage avec l'un ou l'autre des rails d'entraînement (4, 7) dans une position d'aération ou dans une position de fermeture (du dispositif d'aération).

9. Porte coulissante ou fenêtre coulissante conforme à l'une des revendications précédentes, dans laquelle le dispositif d'aération qui s'étend longitudinalement comprend un profilé d'aération (6) et un rail d'entraînement (7) s'étendant dans celui-ci,
- ce profilé d'aération (6) comprenant des ouvertures d'aération latérales (14),
- le rail d'entraînement mobile (7) étant adapté pour pouvoir être relié en étant écarté par des éléments d'écartement (12) avec un autre rail d'entraînement (4) situé sur le vantail coulissant pour pouvoir être déplacé conjointement dans la direction longitudinale, et le rail d'entraînement mobile (7) étant également conçu et adapté pour pouvoir coopérer avec au moins une broche de verrouillage (18, 28, 32, 36) pour permettre de bloquer le dispositif de verrouillage dans une position d'aération ou dans une position de fermeture.

10. Procédé destiné à une porte coulissante ou à une fenêtre coulissante équipée d'un vantail coulissant (2) qui coopère avec un châssis dormant (22) comprenant un montant de châssis dormant (23) orienté verticalement sur lequel le vantail coulissant (2) s'applique dans sa position de fermeture, un dispositif d'aération comprenant un profilé d'aération (6) et au moins une broche de verrouillage,
ce profilé de verrouillage (6) fermant, dans une position d'aération du vantail coulissant un espace intermédiaire situé entre ce vantail coulissant (2) et le montant vertical (23) du châssis dormant (22), et étant introduit dans le montant vertical (23) du châssis dormant (22) dans la position de fermeture du vantail coulissant,
étant relié au vantail coulissant (2) et déplacé avec ce vantail (2), les broches de verrouillage (18, 28, 32, 36) du dispositif d'aération bloquant le vantail coulissant (2) avec le châssis dormant (22) sur son montant vertical (23) dans la position d'aération et également dans la position de fermeture du vantail coulissant.

11. Procédé conforme à la revendication 10,
**caractérisé en ce que**
les broches de verrouillage (36) ont la même longueur ne comportent chacune deux pattes de verrouillage (38, 40) et les broches de verrouillage (36) sont adaptées pour bloquer le vantail coulissant (2) avec le châssis dormant (22) dans la position de fermeture du vantail coulissant (2) et également pour bloquer le vantail coulissant (2) avec le châssis dormant (22) dans la position d'aération du vantail coulissant (2).

12. Procédé conforme à la revendication 10,
selon lequel
lors de la fermeture du vantail coulissant (2) le profilé d'aération (6)
- maintenu dans le vantail coulissant - se déplace dans une rainure (20) du montant vertical (23) du châssis dormant (22), de sorte que le profilé (6) ne soit pas visible à l'état fermé du vantail coulissant.
